# EUROPÄISCHE PATENTSCHRIFT

(11) **EP 0 169 388 B1**
(45) Veröffentlichungstag und Bekanntmachung des Hinweises auf die Patenterteilung: **28.09.1988**
(21) Anmeldenummer: 85107776.8
(22) Anmeldetag: 24.06.1985
(51) Int. Cl.: G05F 1/56

(54) **Integrierte Konstantstromquelle**
Integrated constant-current source
Source de courant constant intégrée

(30) Priorität: 16.07.1984 DE 3426166
(43) Veröffentlichungstag der Anmeldung: 29.01.1986
(73) Patentinhaber: SIEMENS AKTIENGESELLSCHAFT, 80333 München (DE)
(72) Erfinder: Lachmann, Ulrich, D-8000 München 70 (DE); Krug, Erwin, D-8000 München 90 (DE)

(56) Entgegenhaltungen:
- DE-A- 2 844 745
- DE-A- 3 136 780

## Beschreibung

Die vorliegende Erfindung betrifft eine integrierte Konstantstromquelle nach dem Oberbegriff des Patentanspruchs 1.

Fig. 1 zeigt ein Prinzipschaltbild einer integrierten Konstantstromquelle der gattungsgemäßen Art. Ein derartige Konstantstromquelle enthält einen Operationsverstärker UP, der eine an seinem invertierenden Eingang eingespeiste Referenzspannung U_{ref} mit einer an einem Referenzwiderstand R_{Ref} abfallenden Spannung vergleicht. Zur Erzeugung dieser Spannung ist an den Ausgang des Operationsverstärkers OP eine Transistorstufe T, angekoppelt, welche die Ausgangsspannung des Operationsverstärkers in einen entsprechenden Strom überführt. Ein mit I_{c1} bezeichneter. Kollektorstrom dieser Transistorstufe T, fließt über den Referenzwiderstand R_{ref}, an dem aufgrund des ihn durchfließenden Stromes I_{c1}, eine Spannung abfällt. die in den nichtinvertierenden Eingang des Operationsverstärkers OP eingespeist wird. Aufgrund des durch den Operationsverstärker OP durchgeführten Vergleichs wird die Transistorstufe T, so angesteuert, daß die Referenzspannung U_{ref} und die am Referenzwiderstand R_{ref} abfallende Spannung gleich sind. Damit ist das Produkt aus dem Kollektorstrom I_{c1} der Transistorstufe T, und dem Wert des Referenzwiderstandes R_{ref} gleich der Referenzspannung U_{ref}. Das bedeutet, daß auch der Kollektorstrom I_{c1} konstant ist.

Wie in Fig. 1 schematisch dargestellt, sind der Emitter der Transistorstufe T, sowie der Emitter einer im folgenden noch zu erläuternden Transistorstufe T₂ mit weiterer Beschaltung an eine Versorgungsspannung geführt. An der insoweit beschriebenen Konstantstromquelle wäre ein konstanter Strom bezogen auf die Versorgungsspannung abnehmbar. Für viele Anwendungsfälle einer in Rede stehenden Konstantstromquelle ist es jedoch erwünscht, den konstanten Strom gegen Bezugspotential (Masse) abzunehmen.

Zu diesem Zweck ist an den Ausgang des Operationsverstärkers OP die weitere Transistorstufe T₂ angekoppelt, im Kreis von deren Kollektor-Emitter-Strecke ein durch Transistoren T₃, T₄ gebildeter Stromspiegel gegen Bezugspotential (Masse) liegt. Dieser Stromspiegel wird durch einen im Kollektor-Emitterkreis der Transistorstufe T₂ liegenden, als Diode geschalteten Bezugstransistor T₃ sowie einen von diesem gesteuerten Transistor T₄ gebildet, wobei über den letztgenannten Transistor T₄ und einen Ausgang A der Konstantstromquelle ein konstanter Ausgangsstrom Iₐ über einen nicht dargestellten, an den Ausgang A angekoppelten Verbraucher fließt.

Für den mit I_{c2} bezeichneten Kollektorstrom der Transistorstufe T₂ und damit - aufgrund der bekannten Funktion des Stromspiegels T₃, T₄ - für den Ausgangsstrom lₐ gelten die gleichen Zusammenhänge, wie dies oben für den Kollektorstrom I_{c1} der Transistorstufe T, erläutert wurde.

Die Konstanz der Ströme und insbesondere des Ausgangstroms Iₐ gilt jedoch nur in erster Näherung. Betrachtet man das Stromverhältnis beispielsweise im Promillebereich genauer, so zeigt sich, daß die Konstanz des Ausgangstroms Iₐ für viele Anwendungsfälle nicht genau genug ist. Von dem von der Transistorstufe T₂ gelieferten Kollektorstrom I_{c2} geht nämlich ein Anteil verloren, der als Ansteuerstrom in Form von Basisströmen I_{B3} und I_{B4} für die Ansteuerung der Stromspiegel-Transistoren T₃. T₄ erforderlich ist. Insbesondere hängen die genannten Basisströme von den Stromverstärkungen der Stromspiegel-Transistoren T₃, T₄ ab, welche stark streuen können, wobei diese Streuung entsprechend in den Ausgangstrom Iₐ eingeht. Dieser Effekt verstärkt sich noch, wenn zur Einstellung eines vorgegebenen Ausgangsstroms lₐ im Stromspiegel für die Transistoren T₃ und T₄ ein Emitter- und/oder Kollektorflächenverhältnis von 1 : n gewählt wird, d. h. die Emitter- und/oder Kollektorfläche des Transistors T₄ n-mal größer als die Emitter- und/oder Kollektorfläche des Transistors T₃ ist.

Weiterhin wird die Ausgangsstromkonstanz auch durch den sogenannten Early-Effekt nachteilig beeinflußt, wobei es sich darum handelt, daß im aktiven Teil des Kennlinienfeldes eines Transistors der Kollektorstrom nicht unabhängig von der Kollektor-Emitterspannung ist, d. h. im Kennlinienfeld horizontal verläuft, sondern mit zunehmender Kollektor-Emitterspannung ebenfalls ansteigt.

Der vorliegenden Erfindung liegt daher die Aufgabe zugrunde, bei einer integrierten Konstantstromquelle der vorstehend erläuterten Art eine Schaltung zur Kompensation von durch die Basisströme im Stromspiegel bedingten Schwankungen des Ausgangsstroms anzugeben, wobei diese Schaltung auch gleichzeitig zur Kompensation des Early- Effektes herangezogen werden kann.

Diese Aufgabe wird bei einer integrierten Konstantstromquelle der eingangs genannten Art erfindungsgemäß durch die Merkmale des kennzeichnenden Teils des Patentanspruchs 1 gelöst.

Weiterbildungen der Erfindungsgedankens sind in Unteransprüchen gekennzeichnet.

Die Erfindung wird im folgenden anhand eines in Fig. 2 der Zeichnung dargestellten Ausführungsbeispiels näher erläutert. Fig. 2 zeigt dabei ein Schaltbild einer erfindungsgemäß erweiterten integrierten Konstantstromquelle nach Fig. 1, wobei in den Figuren 1 und 2 gleiche Elemente mit gleichen Bezugszeichen versehen sind.

Hinsichtlich des Operationsverstärkerteils, des Referenzkreises Tᵢ, R_{ref} und des Stromspiegelkreises T₂, T₃, T₄ stimmt die Schaltungsanordnung nach Fig. 2 mit der Schaltungsanordnung nach Fig. 1 überein, so daß hier auf die entsprechenden Ausführungen zur Schaltungsanordnung nach Fig. 1 verwiesen werden kann.

Die Schaltungsanordnung nach Fig. 2 enthält einen weiteren Stromspiegel T₇, T₈, wobei im Kollektor-Emitterkreis des gesteuerten Transistors T₇ dieses Stromspiegels ein Transistor T₆ liegt, der mit seiner Basis an den Referenzwiderstand R_{ref} angekoppelt ist. Über diesen Transistor T₆, der die am Widerstand R_{ef} stehende Spannung in einen entsprechenden Strom überführt, « holt sich der Stromspiegel T₇. T₈ einen Strom, in den ebenfalls der durch die Basisströme der Transistoren T₇, T₈ bedingte Fehler eingeht. Dieser Fehlerstrom ist in Fig. 2 mit I_{F} bezeichnet. Unter der Voraussetzung, daß sich die Transistoren T₃, T₄ des ersten Stromspiegels und die Transistoren T₇. T₈ in ihren Eigenschaften entsprechen, entsteht also im zweiten Stromspiegel T₇, T₈ der gleiche durch die Basisströme bedingte Fehler, wie dies durch die Basisströme l_{B3}, l_{B4} im ersten Stromspiegel T₃, T₄ bedingt ist. In monolithisch integrierter Technik ist praktisch immer erfüllt, daß die Eigenschaften der genannten Transistoren im wesentlichen miteinander übereinstimmen. Mindestens ist es jedoch mit sehr guter Ausbeute möglich, durch entsprechend schafte Messungen diejenigen Exemplare auszuschalten, in denen die Transistoren T₃, T₄ des ersten Stromspiegels bzw. T₇, T₈ des zweiten Stromspiegels nicht ausreichend gut « gepaart sind.

Da also von den über den Referenzwiderstand R_{ref} fließenden Kollektorstrom l_{c1} der Transistorstufe T₁, d. h., vom Referenzstrom, der Fehlerstrom entsprechend den Basisströmen im Stromspiegel T₇, Tₐ subtrahiert wird, ergibt sich, wenn überhaupt, ein sehr kleiner resultierender Fehler im Ausgangsstrom lₐ. Aus den vorstehenden Ausführungen folgt, daß für die durch die Basisströme in einem Stromspiegel bedingten Fehler eine Kompensation allein dadurch durchgeführt werden könnte, daß der Transistor T₆ ebenso wie die Transistoren T_{I}, T₂, T₅ an die Versorgungsspannung geführt würde. Die erfindungsgemäße Schaltungsanordnung nach Fig. 2 besitzt jedoch den weiteren Vorteil, daß mit der Kompensation der genannten, durch die Basisströme in einem Stromspiegel bedingten Fehler in einfacher Weise auch gleichzeitig eine Kompensation von durch den Early-Effekt der Stromspiegel-Transistoren bedingten Fehler möglich ist. Dieser Fehler ergibt sich dadurch, daß die Kollektoren der Transistoren T₃, T₄ des ersten Stromspiegels aufgrund des Early-Effektes unterschiedliche Potentiale haben können.

Um diesen Fehler gleichzeitig zu kompensieren, ist die den konstanten, aber noch mit Fehlern aufgrund der Early-Effektes behafteten Ausgangsstrom lₐ führende Transistorstufe T₄ über einen als Spannungsfolger geschalteten weiteren Operationsverstärker OP₁ an die an den Referenzwiderständ R_{ref} angekoppelte Transistorstufe T₆ gekoppelt. Dieser Transistor T₆ liegt dabei mit seiner Kollektor-Emitter-Strecke im Kreis der den gespiegelten Strom führenden Transistorstufe T₇ des zweiten Stromspiegels T₆, T₇ und mit seiner Basis am Referenzwiderstand Rᵣₑᵣ. Da ein als Spannungsfolger (durch Rückkopplung seines Ausgangs auf den invertierenden Eingang) geschalteter Operationsverstärker die Spannungsverstärkung 1 besitzt, liegt am Kollektor des Transistors T₆ die gleiche Spannung wie am Kollektor des den Ausgangsstrom lₐ führenden Transistors T₄ des ersten Stromspiegels T₃, T₄, so daß am Transistor T₆ der gleiche Early-Effekt wirksam ist, wodurch eine Kompensation von durch den Early-Effekt im Ausgangsstrom lₐ bedingten Fehlern realisiert ist.

Wenn, wie eingangs anhand der Schaltungsanordnung nach Fig. 1 ausgeführt wurde, zur Einstellung eines vorgegebenen Wertes des Ausgangsstroms lₐ ein erster Stromspiegel T₃, T₄ gewählt wird, in dem der als Diode geschaltete Bezugstransistor T₃ und der von diesem gesteuerte, den (gespiegelten) konstanten Ausgangsstrom lₐ führende Transistor T₄ ein Emitter- und/oder Kollektorflächenverhältnis von 1 : n besitzen, so ist in Weiterbildung der Erfindung zur Berücksichtigung dieses Flächenverhältnisses vorgesehen, daß der an den Referenzwiderstand R_{ref} und den weiteren Operationsverstärker OP₁ gekoppelte Transistor T₆ bezogen auf die Emitter- und/oder Kollektorfläche des Bezugstransistors T₃ des ersten Stromspiegels T₃, T₄ ein n-fache Emitter-und/oder Kollektorfläche und der als Diode geschaltete als Bezugstransistor wirkende Transistor T₈ sowie der den gespiegelten Strom führende Transistor T₇ des zweiten Stromspiegels T₇, Tₐ ein Emitter- und/oder Kollektorflächenverhältnis von 1 : (n + 1) besitzen. Damit bleibt die kompensierende Wirkung auch für einen durch das Verhältnis n festgelegten Ausgangsstrom lₐ erhalten.

## Patentansprüche

1. Integrierte Konstantstromquelle mit einem Operationsverstärker (OP), dem an seinem invertierenden Eingang (-) eine Referenzspannung (U_{ref}) führbar ist und an dessen Ausgang ein seine Ausgangsspannung in einen Strom (l_{c1}) überführende erste Stufe (T₁) angekoppelt ist, einem in Kreis der ersten Stufe (T₁) liegenden Referenzwiderstand (R_{ref}), von dem zur Kopplung der an ihm abfallenden Spannung eine Kopplung auf den nichtinvertierenden Eingang (+) des Operationsverstärkers (OP) vorgesehen ist, einer zweiten an den Ausgang des Operationsverstärkers (OP) angekoppelten, dessen Ausgangsspannung in einen Strom (l_{c2} überführenden Stufe (T₂) und einem ersten, einen in erster Näherung konstanten Ausgangstrom (lₐ) liefernden Stromspiegel (T₃, T₄) im Kreis der zweiten Stufe (T₂), gekennzeichnet durch eine dritte an den Ausgang des Operationsverstärkers (OP) angekoppelte, dessen Ausgangsspannung in einen Strom (l_{c5}) überführende Stufe (T₅), einen zweiten im Kreis der dritten Stufe (Tₛ) liegenden Stromspiegel (T₇, T₈) und eine an den Referenzwiderstand (R_{ref}) gekoppelte Stufe (T₆), die im Kreis der Stufe (T₇) des zweiten Stromspiegels (T₇, Tₐ) liegt, welcher den gespiegelten Strom führt.

2. Integrierte Konstantstromquelle nach Anspruch 1, dadurch gekennzeichnet, daß die den konstanten Ausgangsstrom (lₐ) führende Stufe (T₄) des ersten Stromspiegels (T₃, T₄) über einen als Spannungsfolger geschalteten weiteren Operationsverstärker (OP,) an die an dem Referenzwiderstand (R_{ref}) angekoppelte Stufe (T₆) gekoppelt ist.

3. Integrierte Konstantstromquelle nach Anspruch 1/oder 2, dadurch gekennzeichnet, daß die an den Referenzwiderstand (R_{ref}) gekoppelte Stufe (T₆) durch einen Transistor gebildet ist, der mit seiner Kollektor-Emitter-Strecke im Kreis der den gespiegelten Strom führenden Stufe (T₇) des zweiten Stromspiegels (Tₛ, T₇) und mit seiner Basis am Referenzwiderstand (Rf) liegt.

4. Integrierte Konstantstromquelle nach einem der Ansprüche 1 bis 3, mit einem ersten Stromspiegel (T₃, T₄), in dem ein als Diode geschalteter Bezugstransistor (T₃) und der von diesem gesteuerte, den (gespiegelten) konstanten Ausgangsstrom (lₐ) führende Transistor (T₄) ein Emitter- und/oder Flächenverhältnis von 1 : n besitzen, dadurch gekennzeichnet, daß der an den Referenzwiderstand (R_{ref}) und den weiteren Operationsverstärker (OP,) gekoppelte Transistor (Tₛ) bezogen auf die Emitter- und/oder Kollektorfläche des Bezugstransistors (T₃) des ersten Stromspiegels (T₃, T₄) eine n-fache Emitter- und/oder Kollektorfläche und ein als Diode geschalteter Bezugstransistor (T₈) sowie der den gespiegelten Strom führende Transistor (T₇) des zweiten Stromspiegels (T₇, Tₐ) ein Emitter- und/oder Kollektorflächenverhältnis von 1 : (n + 1) besitzen.

## Claims

1. An integrated constant current source comprising : an operational amplifier (OP) which, at its inverting input (-), can be supplied with a reference voltage (U_{ref}), and whose output can be coupled to a first stage (T₁) which converts its output voltage into a current (l_{cl}), a reference resistor (R_{ref}) located in the circuit of the first stage (T₁) and which couples the voltage drop across said resistor to the non-inverting input (+) of the operational amplifier (OP), a second stage (T₂) coupled to the output of the operational amplifier (OP) which converts the output voltage of the operational amplifier into a current (l_{c2}), and a first current reflector (T₃, T₄) which supplies an output current (lₐ, constant in first approximation, and located in the circuit of the second stage (T₂), characterised by a third stage (T₅) coupled to the output of the operational amplifier (OP) which converts the output voltage of the operational amplifier into a current (l_{c5}). a second current reflector (T₇, Tₛ) arranged in the circuit of the third stage (T₅), and a stage (T₆) coupled to the reference resistor (R_{ref}) and located in the circuit of the stage (T₇) of the second current reflector (T₇, T₈) which conducts the reflected current.

2. An integrated constant current source as claimed in Claim 1, characterised in that the stage (T₄) of the first current reflector (T₃, T₄) which conducts the constant output current (lₐ), is coupled via a further operational amplifier (OP₁) connected as a voltage follower to the stage (T₆) which is coupled to the reference resistor (R_{ref}).

3. An integrated constant current source as claimed in Claim 1 and/or 2, characterised in that the stage (Tₛ) which is coupled to the reference resistor (R_{ref}) is formed by a transistor whose collector-emitter path is located in the circuit of the stage (T₇) of the second current reflector (T₆, T₇) which conducts the reflected current, and whose base is connected to the reference resistor (R_{ref}).

4. An integrated constant current source as claimed in one of Claims 1 to 3, comprising a first current reflector (T₃, T₄) in which a reference transistor (T₃) connected as a diode to control the transistor (T₄) which conducts the (reflected) constant output current (lₐ) possess an emitter and/or collector surface area ration of 1 : n, characterised in that, relative to the emitter and/or collector surface area of the reference transistor (T₃) of the first current reflector (T₃, T₄), the transistor (T₆) coupled to the reference resistor (R_{ref}) and to the further operational amplifier (OP₁) has an n-fold emitter and/or collector surface area, and a reference transistor (T₈) connected as a diode, and the transistor (T7) of the second current reflector (T₇, T₈), which conducts the reflected current, possesses an emitter and/or collector surface area ratio of 1 : (n + 1).

## Revendications

1. Source de courant constant intégrée, comprenant un amplificateur opérationnel (OP), à l'entrée inverseuse (-) duquel peut être appliquée une tension de référence (Uₑ) et à la sortie duquel est couplé un premier étage (T1) qui transforme sa tension de sortie en un courant (l_{c1}), une résistance de référence (R_{ref}) disposée dans le circuit du premier étage (T₁), à partir de laquelle, en vue du couplage de la chute de tension produite sur elle, un couplage est prévu avec l'entrée non inverseuse (+) de l'amplificateur opérationnel (OP), un deuxième étage (T₂) couplé à la sortie de l'amplificateur opérationnel (OP) et transformant la tension de celui-ci en un courant (l_{c2}), de même qu'un premier montage de courant dit à miroir ou montage symétrique de courant (T₃, T₄). prévu dans le circuit du second étage (T₂ et fournissant un courant de sortie (lₐ) constant en première approximation, caractérisée par un troisième étage (T₅), couplé à la sortie de l'amplificateur opérationnel (OP) et transformant la tension de sortie de celui-ci en un courant (l_{c5}), un second montage symétrique de courant (T₇, Tₐ) prévu dans le circuit du troisième étage (T₅), ainsi qu'un étage (T₆), couplé à la résistance de référence (R_{ref}), qui est prévu dans le circuit de l'étage (T₇) du second montage symétrique de courant (T₇, Tₐ) par lequel passe le courant reflété.

2. Source selon la revendication 1, caractérisée en ce que l'étage (T₄) du premier montage symétrique de courant (T₃, T₄) par lequel passe le courant de sortie (la) constant, est couplé, à travers un amplificateur opérationnel (OP,) supplémentaire, monté en suiveur de tension, à l'étage (T₆) couplé à la résistance de référence (R_{ref}).

3. Source selon la revendication 1 ou 2, caractérisée en ce que l'étage (T₆) couplé à la résistance de référence (R_{ref}) est formé par un transistor qui est connecté par son trajet collecteur- émetteur dans le circuit de l'étage (T₇) du second montage symétrique de courant (T₆, T7) par lequel passe le courant reflété, et qui est connecté par sa base à la résistance de référence (R_{ref}).

4. Source selon une des revendications 1 à 3, comprenant un premier montage symétrique de courant (T₃, T₄), dans lequel un transistor de référence (T₃) monté en diode et le transistor (T₄) commandé par celui-ci et par lequel passe le courant de sortie (la) constant (reflété), possèdent un rapport d'aires de surface des émetteurs et/ou des collecteurs de 1 : n, caractérisée en ce que le transistor (T₆), couplé à la résistance de référence (R_{ref}) et à l'amplificateur opérationnel (OP,) supplémentaire, possède une aire de surface d'émetteur et/ou de collecteur correspondant à n fois l'aire de surface de l'émetteur et/ou du collecteur du transistor de référence (T₃) du premier montage symétrique de courant (T₃, T₄) et que le transistor (Tₐ), monté en diode et agissant comme transistor de référence, de même que le transistor (T₇) parcouru par le courant reflété du second montage symétrique de courant (T₇, T₈), possèdent un rapport d'aires de surface des émetteurs et/ou des collecteurs de 1 : (n + 1).
